# EUROPÄISCHE PATENTSCHRIFT

(11) **EP 2 483 559 B1**
(45) Veröffentlichungstag und Bekanntmachung des Hinweises auf die Patenterteilung: **05.06.2013**
(21) Anmeldenummer: 10745570.1
(22) Anmeldetag: 18.08.2010
(51) Int. Cl.: F04B 19/00, F04B 43/04, F04B 45/04, F04B 45/047, F04B 39/10

(54) **MEHRSTUFIGE MEMBRAN-SAUGPUMPE**
MULTI-STAGE DIAPHRAGM SUCTION PUMP
POMPE D'ASPIRATION À MEMBRANE À PLUSIEURS STAGES

(30) Priorität: 29.09.2009 DE 102009043644
(43) Veröffentlichungstag der Anmeldung: 08.08.2012
(73) Patentinhaber: KNF Neuberger GmbH, 79112 Freiburg (DE)
(72) Erfinder: BECKER, Erich, 79189 Bad Krozingen (DE); HAUSER, Erwin, 79312 Emmendingen (DE)
(74) Vertreter: Maucher, Wolfgang
(86) Internationale Anmeldenummer: PCT/EP2010/005061
(87) Internationale Veröffentlichungsnummer: WO 2011/038807

(56) Entgegenhaltungen:
- WO-A1-99/06699
- WO-A1-2004/088138
- DE-A1-102007 057 945
- DE-B3-102006 043 159
- DE-U1- 20 007 811

## Beschreibung

Die Erfindung betrifft eine mehrstufige Membran-Saugpumpe mit mindestens zwei Pumpräumen, die jeweils eine durch einen Pleuel eines Kurbeltriebs angetriebene, an einer Pumpraumwand abwälzende Membrane aufweisen, und die jeweils einen, wenigstens ein Einlassventil aufweisenden Fluideinlass und einen, zumindest ein Auslassventil aufweisenden Fluidauslass haben, sowie mit einer die Fluideinlässe der Pumpräume verbindenden Saugleitung, wobei einander nachfolgende Pumpräume jeweils über mindestens eine Verbindungsleitung derart miteinander verbunden sind, dass die Membranpumpe bei Erreichen / Überschreiten eines Differenzdruckes in der Saugleitung von einem parallel arbeitenden Betrieb ihrer Pumpräume in einen zumindest auch seriell arbeitenden Betrieb dieser Pumpräume übergeht, und wobei im Einström- und im Ausströmbereich der mindestens einen Verbindungsleitung jeweils wenigstens ein, zur nachfolgenden Pumpstufe öffnendes Rückschlagventil zwischengeschaltet ist.

Beim Evakuieren zum Beispiel eines Autoklaven, ist einerseits eine große Förderleistung erwünscht, andererseits ein gutes Endvakuum. Die große Förderleistung wird durch Parallelschaltung der Köpfe erreicht, das gute Endvakuum durch mehrstufigen Betrieb, also durch Serienschaltung. Bei vielen Anwendungen, vor allem im Laborbereich wird ein niedriger Enddruck erforderlich, der nur mit einer mehrstufigen Anordnung erzielt werden kann.

Aus der WO 2004/088138 kennt man bereits eine Mikro-Vakuumpumpe, die zwei, durch jeweils eine oszillierende Pumpmembran begrenzte Pumpräume hat. Jeder dieser Pumpräume hat einen, ein Einlassventil aufweisenden Fluideinlass und einen, ein Auslassventil aufweisenden Fluidauslass, wobei eine die Fluideinlässe der Pumpräume verbindende Saugleitung und eine, die Fluidauslässe verbindende Druckleitung vorgesehen ist. Die Pumpräume sind über eine Verbindungsleitung derart miteinander verbunden, dass die vorbekannte Mikro-Vakuumpumpe bei Erreichen und Überschreiten eines festgelegten Differenzdruckes in der Saugleitung von einem parallel arbeitenden Betrieb ihrer Pumpräume in einen seriell arbeitenden Betrieb dieser Pumpräume übergeht. Sowohl im Einströmbereich als auch im Ausströmbereich der Verbindungsleitung ist jeweils ein, zur nachfolgenden Pumpstufe öffnendes Rückschlagventil zwischengeschaltet. Um den mit der Herstellung der vorbekannten Membran-Saugpumpe verbundenen Aufwand zu reduzieren, weisen die in die verbindungsleitung zwischengeschalteten Rückschlagventile eine mit den Einlass-und Auslassventilen der beiden Pumpräume vergleichbare Größe auf. Dementsprechend ist auch der zwischen einem der Rückschlagventile einerseits und dem benachbarten Pumpraum andererseits vorgesehene Leitungsabschnitt der Verbindungsleitung vergleichbar groß dimensioniert. Um dennoch in der Startphase eines Pumpvorganges den Fluidstrom zunächst über die parallel geschalteten Einlass- und Auslassventile führen zu können, ist in die Verbindungsleitung eine Drossel zwischengeschaltet, die erst bei Erreichen einer entsprechenden Druckdifferenz und einer verminderten Pumpleistung ihre drosselnde Wirkung verliert.

Zu Beginn des Saugvorganges nimmt die vorbekannte Mikro-Vakuumpumpe eine parallel arbeitende Konfiguration ihrer Pumpräume an, weil die in der Verbindungsleitung vorgesehene Drossel bewirkt, dass sich das System aufgrund der noch fehlenden Behinderungen in der Luftzirkulation anfänglich leichter parallel arbeitend ausbilden kann. Sobald diese parallel arbeitende Konfiguration in den Bereich des Endvakuums kommt und die Druckdifferenz in der Saugleitung damit ein Maximum erreicht, kann das Fluid viel einfacher durch die in der Verbindungsleitung befindliche Drossel strömen, so dass es gleichzeitig auch in einen seriellen Betrieb ihrer Pumpräume konfiguriert wird, um nun ein höchstmögliches Endvakuum zu erzielen.

Nachteilig ist jedoch, dass die Rückschlagventile der vorbekannten Membran-Pumpe eine mit den Einlass- und Auslassventilen vergleichbare Größe aufweisen, und dass die zwischen den Rückschlagventilen vorgesehenen Leitungsabschnitte der Verbindungsleitung einen entsprechend großen lichten Leitungsquerschnitt haben, so dass sich in diesen Leitungsabschnitten ein dementsprechend großer schädlicher Raum ergibt, der sich auf das erreichbare Endvakuum der vorbekannten Membran-Saugpumpe auswirkt und den Umschaltpunkt zwischen paralleler und serieller Betriebsweise negativ beeinflusst.

Um in möglichst kurzer Zeit ein möglichst hohes Endvakuum zu erreichen und um sich an den optimalen Umschaltpunkt zwischen parallelem und seriellem Betrieb anzunähern, hat man auch bereits eine mehrstufige Membran-Pumpe geschaffen, bei der die im Einström- und im Ausströmbereich der Verbindungsleitung(en) vorgesehenen Rückschlagventile im Vergleich zu den Einlass- und Auslassventilen der Pumpräume kleiner ausgebildet sind und dass diesen Rückschlagventilen jeweils ein zum benachbarten Pumpraum hin offener Leitungsabschnitt der Verbindungsleitung mit einem im Vergleich zu den Einlass- und Auslassventilen kleineren lichten Leitungsquerschnitt zugeordnet ist (vgl. DE 10 2007 057 945 A1). Aus einem Vergleich der Fig. 1 und 2 und der 90°-Schnittdarstellung in Fig. 4 der DE 10 2007 057 945 A1 wird deutlich, dass auch bei dieser vorbekannten Membran-Pumpe die Ein- und Auslassöffnungen der Verbindungsleitungen in der Kurbelachsebene angeordnet sind. Diese vorbekannte Membran-Pumpe weist in der zumindest einen, ihre Pumpräume miteinander verbindenden Verbindungsleitung sowohl einström- als auch ausströmseitig Rückschlagventile auf, die im Vergleich zu den Einlass- und Auslassventilen dieser Pumpräume wesentlich kleiner dimensioniert sind. Da der bewegliche Ventilkörper dieser Rückschlagventile somit auch geringere bewegliche Massen aufweisen und dementsprechend schneller reagieren kann, wird eine Annäherung an den optimalen Umschaltpunkt zwischen paralleler und serieller Betriebsweise wesentlich begünstigt. Da die Verbindungsleitung erst im Bereich des optimalen Umschaltpunktes wirksam wird, und da die Verbindungsleitungen in dieser Pumpphase nur vergleichsweise geringe Fördermengen zu bewältigen haben, kann der lichte Querschnitt der Verbindungsleitungen im Vergleich zur Saug- und zur Druckleitung vergleichsweise klein ausgeführt werden. Das gestattet auch, die in der zumindest einen Verbindungsleitung vorgesehenen Rückschlagventile mit einem im Vergleich zu den Saug- und Druckventilen sehr geringen Durchflussquerschnitt und entsprechend geringem Durchmesser auszuführen. Somit können die Rückschlagventile aufgrund der geringen Masse ihres beweglichen Ventil- oder Sperrkörpers beim Schließen der Saug- und Druckventile schnell reagieren und verhindern dadurch, dass die aus DE 10 2007 057 945 A1 vorbekannte Membran-Pumpe in einem Übergangsbereich der Druckdifferenzen nicht oder nur ungenügend fördert. Da den Rückschlagventilen jeweils ein zum benachbarten Pumpraum führender Leitungsabschnitt zugeordnet ist, der im Vergleich zu den Einlass- und Auslassventilen einen wesentlichen kleineren lichten Leitungsquerschnitt hat, kann der zwischen einem Rückschlagventil einerseits und dem benachbarten Pumpraum andererseits verbleibende schädliche Raum derart gering gehalten werden, dass auch die Erzeugung eines sehr niedrigen Endvakuums möglich ist. Die aus DE 10 2007 057 945 A1 vorbekannte Membran-Pumpe erlaubt daher mit vergleichsweise einfachen technischen Mitteln die Erzeugung eines möglichst geringen Endvakuums in möglichst kurzer Zeit.

Aus der DE 10 2006 043 159 B3 kennt man bereits eine zweistufige Heißdampfvakuumpumpe, die im Gegentakt arbeitende Membranen als Pumporgane hat. Die beiden Pumpräume weisen mit Rückschlagventilen ausgestattete Ein- und Auslässe auf, die jeweils parallel über Leitungen miteinander verbunden sind. Die Pumpräume sind über eine Steuerleitung verbunden, die eine Rückschlagventilanordnung aufweist. Um möglichst rasch ein hohes Endvakuum zu erzeugen, ist in der DE 10 2006 043 159 B3 vorgesehen, dass die Ventilorgane der der Verbindungsleitung zugeordneten Rückschlagventilanordnung eine deutlich geringere Masse haben als die Ventilorgane der den Ein- und Auslässen der Pumpräume zugeordneten Rückschlagventile.

Auch bei der aus DE 10 2006 043 159 B3 vorbekannten Membran-Pumpe sind die druck- und die saugseitigen Öffnungen der Verbindungsleitung etwa mittig zwischen den Druck- und Saugventilen der Pumpräume in einer achsparallel zur Pleueldrehachse angeordneten Linie vorgesehen. Da in jedem Pumpraum die an der Pumpraumwand abwälzende Arbeitsmembrane die Öffnungen der Verbindungsleitung erst etwa in deren Totpunkt erreicht, können über diese Öffnungen der Verbindungsleitung Verlustströme entweichen, welche die Leistungsfähigkeit dieser Membran-Pumpen ungünstig beeinflussen.

Etwas anderes ergibt sich auch nicht aus den Figuren 2a und 2b in der entgegengehaltenen DE 10 2006 043 159 B3. In den Figuren 2a und 2b der DE 10 2006 043 159 B3 sind nämlich lediglich die mit den Pumpräumen verbundenen Fluidein- und - auslässe im Bereich ihrer Rückschlagventile 1.5 und 1.6 längsgeschnitten dargestellt, während die außerhalb der Schnittebene angeordneten saug- und druckseitigen Öffnungen der die Pumpräume verbindenden Verbindungsleitung nicht dargestellt und nicht erkennbar sind. Diese Öffnungen sind vielmehr in der teilweise quergeschnittenen Draufsicht in Figur 3 im Bereich ihrer Steuerventile 1.7 bzw. 2.7 erkennbar. Dort sind auch die saug- und druckseitigen Öffnungen der die Pumpräume miteinander verbindenden Verbindungsleitung etwa mittig zwischen den Druck- und den Saugventilen der Pumpräume in einer achsparallel zur Pleueldrehachse angeordneten Linie vorgesehen.

Bei den aus WO 2004/088138 und aus DE 10 2007 057 945 A1 vorbekannten Membran-Pumpen sind die druck- und die saugseitigen Öffnungen der Verbindungsleitungen etwa mittig zwischen den Druck- und den Saugventilen der Pumpräume in einer achsparallel zur Pleueldrehachse angeordneten Linie vorgesehen. Da in jedem Pumpraum die an der Pumpraumwand abwälzende Arbeitsmembrane die Öffnungen der Verbindungsleitungen erst etwa in deren Totpunkt erreicht, können über diese Öffnungen der Verbindungsleitungen Verlustströme entweichen, welche die Leistungsfähigkeit dieser Membran-Pumpen ungünstig beeinflussen.

Es besteht daher die Aufgabe, eine mehrstufige Membran-Pumpe der eingangs erwähnten Art zu schaffen, die sich hinsichtlich ihres Ansaugdruckes oder ihres Saugvermögens durch optimierte Pumpencharakteristika auszeichnet.

Eine erfindungsgemäße Lösung dieser Aufgabe besteht bei der mehrstufigen Membran-Pumpe der eingangs erwähnten Art insbesondere darin, dass wenigstens in einem Pumpraum entweder zur Verbesserung des Ansaugdruckes die saugseitige Öffnung der zumindest einen Verbindungsleitung oder zur Verbesserung des Saugvermögens die druckseitige Öffnung der zumindest einen Verbindungsleitung aus der Pumpenlängsmittelebene heraus versetzt in der Hemisphere des Pumpraumes angeordnet ist, an den die diesem Pumpraum zugeordnete Membrane während eines Pumpzyklus zuerst abwälzt.

Die Pumpräume der erfindungsgemäßen Membran-Pumpe sind über verbindungsleitungen miteinander verbunden. Dabei weisen die in Förderrichtung nachfolgenden Pumpräume auch eine saugseitige Öffnung auf, die einer Verbindungsleitung zugeordnet ist. Zur Verbesserung des Ansaugdruckes kann die in zumindest einem der nachfolgenden Pumpräume vorgesehene saugseitige Öffnung wenigstens einer Verbindungsleitung in dem Bereich des Pumpenraumes angeordnet oder diesem Bereich angenähert sein, in den die diesem Pumpraum zugeordnete Membrane während eines Pumpzyklus zuerst abwälzt. Bei dieser Ausführungsform wird also zur Verbesserung des Ansaugdruckes die Anordnung der saugseitigen Öffnung der zumindest einen Verbindungsleitung aus der im oberen Totpunkt quer zur Pleuelschwenkebene orientierten Mittellinie heraus vorzugsweise um etwa -45° in Richtung zu dem Bereich des Pumpraumes gedreht, in dem die diesem Pumpraum zugeordnete Membrane während eines Pumpzyklus zuerst abwälzt. Die Umschaltung vom parallelen zum seriellen Pumpbetrieb der mehrstufigen Membran-Pumpe kommt nämlich zustande, wenn der Ansaugdruck in der folgenden Stufe niedriger ist als der Ausschiebedruck in der vorherigen Stufe. Damit dieser Effekt auftreten kann, müssen die Kurbelwinkel des dem Pleuel zugeordneten Kurbeltriebes von Kopf zu Kopf vorzugsweise um 180° versetzt angeordnet sein. Je näher nun die kleine saugseitige Öffnung einer Verbindungsleitung in der Pleuelschwingebene liegt, und zwar auf der Seite des Dichtungsraumes, auf der das Pleuel beim Aufwärtshub durch die Kippbewegung des Pleuels in Drehrichtung ausgelenkt wird und durch die Nähe zur Pleuelschwingebene, um so niedriger ergibt sich der Ansaugdruck. Der niedrigste Ansaugdruck in der nächsten Stufe ergibt sich, wenn die kleine saugseitige Öffnung zumindest einer Verbindungsleitung genau in der Pleuelschwingebene liegt. Jede Lage zwischen dem Nullpunkt und der Pleuelschwingebene ergibt ihren eigenen Ansaugdruck. Auf diese weise kann man den Übergang der Saugkurve der parallel geschalteten Pumpe zur Saugkurve der in Serie geschalteten Pumpe beeinflussen. Dabei ist eine Beeinflussung schon möglich, wenn auch nur in einer der Pumpstufen die Anordnung der saugseitigen Öffnung in die erwähnte Richtung verändert wird. Der Prozess beginnt bei der ersten Pumpstufe und setzt sich nach und nach über die weiteren Köpfe und Pumpstufen fort. Durch gegebenenfalls auch unterschiedliche Schwenkwinkel in der Anordnung der saugseitigen Öffnung der die Pumpstufen miteinander verbindenden Verbindungsleitungen in Richtung der Pleuelschwingebene kann der Übergangsbereich im Kurvenverlauf von Ansaugdruck und Saugvermögen beeinflusst werden.

Soll stattdessen das Saugvermögen verbessert werden, ist es auch möglich, wenigstens in einer Pumpstufe die druckseitige Öffnung der zumindest einen Verbindungsleitung in dem Bereich des Pumpraumes anzuordnen oder diesem Bereich anzunähern, an dem die diesem Pumpraum zugeordnete Membrane während eines Pumpzyklus zuerst abwälzt. Zur Verbesserung des Saugvermögens ist es also möglich, die Anordnung der druckseitigen Öffnung der zumindest einen Verbindungsleitung aus der im oberen Totpunkt quer zur Pleuelschwenkebene orientierten Mittellinie heraus vorzugsweise um etwa +45° in Richtung zu dem Bereich des Pumpraumes zu verdrehen, in dem die diesem Pumpraum zugeordnete Membrane während eines Pumpzyklus zuerst abwälzt. Da bei dieser Ausführung die in diesem Pumpraum vorgesehene druckseitige Öffnung der Verbindungsleitung frühzeitig durch die an der Pumpraumwand abwälzende Arbeitsmembrane verschlossen wird, können etwaige Verlustströme, die ansonsten über die Verbindungsleitungen führen, deutlich reduziert und das Saugvermögen verbessert werden.

Dabei sieht eine bevorzugte Ausführungsform gemäß der Erfindung vor, dass jedem Pumpraum der Membran-Pumpe ein in einer Pleuelschwingebene verschwenkbarer Pleuel zugeordnet ist und dass zumindest in einem Pumpraum die saugseitige oder die druckseitige Öffnung zumindest einer Verbindungsleitung in der Pleuelschwingebene vorgesehen ist.

Eine Optimierung der Pumpencharakteristika wird noch zusätzlich begünstigt, wenn die saugseitige oder die druckseitige Öffnung der zumindest einen Verbindungsleitung in dem an die Einspannzone der Membrane angrenzenden Randbereich des Pumpraumes angeordnet ist.

Eine bevorzugte Ausführungsform gemäß der Erfindung sieht vor, dass zumindest in einem Pumpraum die saugseitige oder die druckseitige Öffnung der zumindest einen Verbindungsleitung und das Saugventil etwa auf einer quer zur Pleuelschwingebene verlaufenden Linie angeordnet sind.

Solche mehrstufigen Membran-Saugpumpen werden als Vakuum-Pumpen häufig zum Abpumpen feuchter Dämpfe eingesetzt. Bei ungünstigen Druck- und Temperaturverhältnissen kann es dabei zu einer Kondensatbildung in der letzten und den vorangegangenen Stufen kommen. Das wird üblicherweise durch Einsatz eines Gasballastventils verhindert. Je nach den Verdampfungseigenschaften des Kondensats führt ein solches Gasballastventil aber zu einer erheblichen Verschlechterung des Endvakuums.

Eine Methode, trotz Kondensatbildung das maximale Endvakuum zu erreichen, stellt das Ausblasen des aufgetretenen Kondensats mit Atmosphärendruck dar (vgl. DE 198 51 680 C2 und DE 100 21 454 A1). Ein Nachteil dieser Methode liegt allerdings in der Unterbrechung des Evakuierungsvorganges während des Ausblasens.

Im parallelen Betrieb der eingangs erwähnten mehrstufigen Membran-Saugpumpen ist der maximale Enddruck regelmäßig höher als der Verdampfungsdruck des Kondensats. Das Kondensat hat deshalb noch keinen Einfluss auf den Evakuierungsvorgang. Im Serienbetrieb solcher Membran-Saugpumpen unterschreitet der Enddruck der Pumpe allerdings oft den Verdampfungspunkt des Kondensats, so dass aufgrund der Rückexpansion des Kondensats der Enddruck nicht erreicht werden kann. Deshalb muss das Kondensat kontinuierlich ausgeblasen werden.

Zweckmäßig ist es, wenn zumindest eine Verbindungsleitung insbesondere zwischen nachfolgenden Pumpräumen einen fallenden Leitungsverlauf hat und wenn dazu der zuströmseitige Leitungsabschnitt im Vergleich zum abströmseitigen Leitungsabschnitt dieser zumindest einen Verbindungsleitung höher angeordnet ist. Mit dieser fallenden Anordnung der zumindest einen, insbesondere zwischen nachfolgenden Pumpräumen vorgesehenen Verbindungsleitung wird ein Ausblasen des in den nachfolgenden Pumpräumen eventuell auftretenden Kondensats erleichtert und die Pumpencharakteristik der erfindungsgemäßen Membran-Saugpumpe im Hinblick auf ihr Saugvermögen noch zusätzlich begünstigt. Dabei tritt das Kondensat regelmäßig in der Nähe des Atmosphärendruckes und somit meist in den letzten drei Stufen der in Serie geschalteten Pumpräume der mehrstufigen Membran-Saugpumpe auf. Eine gemäß diesem Erfindungsvorschlag ausgestaltete Membranpumpe zeichnet sich durch einen kontinuierlichen Evakuierungsprozess aus, obwohl ständig etwaiges Kondensat durch das Arbeitsgas selbst ausgeblasen wird.

Bei zwei- oder mehrköpfigen Pumpen bietet sich die Boxerform als raumsparende Bauform an. Eine bevorzugte Ausführungsform gemäß der Erfindung sieht daher vor, dass die Pumpstufen der mehrstufigen Membranpumpe paarweise in einer Boxerform angeordnet sind.

Bei einer in liegender Lage befindlichen Boxerform können beidseitig die zur Achse parallel liegenden Köpfe leicht horizontal verschaltet werden.

Strebt man allerdings gemäß dem eingangs erwähnten Erfindungsvorschlag eine Optimierung der Saugkurve durch eine Veränderung der Umschaltdrücke mittels einer versetzten Anordnung der im Pumpraum vorgesehenen Öffnungen der Verbindungsleitungen an, müssen die in den auf beiden Seiten des Pumpgehäuses angebrachten Köpfen befindlichen saugseitigen Öffnungen der Verbindungsleitungen in Richtung der Pleuelschwingebene und auf der Seite des Kopfes, bei der das Pleuel bei Aufwärtshub durch die Kippbewegung in Drehrichtung ausgelenkt wird, angeordnet sein. Dadurch kommt in der zweiten Pumpstufe die saugseitige Öffnung über der Achse zu liegen, während die druckseitige Öffnung in der dritten Pumpstufe unter die Achse gelegt werden kann, so dass bei liegender Lage einer solchen Boxerpumpe eine fallende Verbindungsleitung geschaffen wird.

Wird die oben beschriebene Boxerpumpe demgegenüber in stehender Lage betrieben, ist die Verbindungsleitung zwischen der zweiten und der dritten Pumpstufe horizontal angeordnet, während die Verbindungsleitung zwischen der dritten und der vierten Pumpstufe fallend angeordnet ist.

Eine bevorzugte Ausführungsform gemäß der Erfindung sieht daher vor, dass die saugseitige Öffnung der in der zweiten Pumpstufe vorgesehenen Verbindungsleitung oberhalb der Kurbelachse und/oder die druckseitige Öffnung der in der dritten Pumpstufe vorgesehenen Verbindungsleitung unterhalb der Kurbelachse angeordnet ist.

Um das Kondensat kontinuierlich ausblasen zu können, sollte der Querschnitt der Verbindungsleitungen zwischen den vergleichsweise klein ausgestalteten Rückschlagventilen so ausgelegt werden, dass die darin auftretende Gasgeschwindigkeit zum Ausblasen des Kondensats ausreicht. Bei fallender oder horizontaler Anordnung der Verbindungsleitungen kann dies zur niedrigsten wirksamen Gasgeschwindigkeit führen. Eine bevorzugte Weiterbildung gemäß der Erfindung sieht daher vor, dass die Verbindungsleitungen einen Leitungsdurchmesser haben, der gleich oder kleiner der Hälfte des lichten Leitungsquerschnitts der zu den Druck- oder Saugventilen führenden Druck- oder Saugleitungen ist.

Eine bevorzugte Ausführungsform gemäß der Erfindung sieht vor, dass die Membran-Saugpumpe vier Pumpräume hat und/oder vierstufig ausgestaltet ist.

Weiterbildungen gemäß der Erfindung ergeben sich aus den Ansprüchen sowie der Zeichnung. Nachstehend wird die Erfindung anhand bevorzugter Ausführungsbeispiele noch näher beschrieben.

Es zeigt:
- Fig.1a: eine mehrstufige Membran-Saugpumpe in einer schematischen Draufsicht, wobei die Pumpstufen dieser Saugpumpe über Verbindungsleitungen miteinander verbunden sind, die zu den Pumpräumen führende saug- und druckseitige Öffnungen haben,
- Fig.1b: die Membran-Saugpumpe aus Fig.1a in einer schematischen Darstellung ihrer Pumpräume, wobei in den Pumpräumen die Anordnung der Druck- und Saugventile sowie der druck- und saugseitigen Öffnungen der Verbindungsleitungen dargestellt sind,
- Fig.1c: die Membran-Saugpumpe aus Fig.1a und 1b in einer schematischen Seitenansicht mit Blick auf den Antriebsmotor,
- Fig.2a: eine mit Fig.1a bis 1c vergleichbare Membran-Saugpumpe in einer schematischen Draufsicht,
- Fig.2b: die mehrstufige Membran-Saugpumpe aus Fig.2a in einer schematischen Darstellung ihrer Pumpräume, wobei die druckseitigen Öffnungen der Verbindungsleitungen in den Pumpräumen im Vergleich zu der in Fig.1b gezeigten Anordnung derart versetzt angeordnet sind, dass ein hohes Saugvermögen begünstigt wird,
- Fig.2c: die Membran-Saugpumpe aus Fig.2a und 2b in einer schematischen Seitenansicht mit Blick auf den Antriebsmotor,
- Fig.3a: eine gemäß dem Stand der Technik ausgestaltete mehrstufige Membran-Saugpumpe in einer schematischen Draufsicht,
- Fig.3b: die Membran-Saugpumpe aus Fig.3a in einer schematischen Darstellung ihrer Pumpräume, wobei in den Pumpräumen die Anordnung der Druck- und Saugventile sowie der druck- und saugseitigen Öffnungen der Verbindungsleitungen dargestellt sind und wobei die saug- und druckseitigen Öffnungen der zwischen den Pumpstufen vorgesehenen verbindungsleitungen praktisch auf einer zwischen dem Saug- und dem Druckventil liegenden Linie angeordnet sind,
- Fig.3c: die Membran-Saugpumpe aus Fig.3a und 3b in einer schematischen Seitenansicht mit Blick auf den Antriebsmotor,
- Fig.4: den Kurvenverlauf von Ansaugdruck und Saugvermögen bei den in Fig.1a bis 1c, 2a bis 2c und 3a bis 3c dargestellten Membranpumpen,
- Fig.5a: eine mehrstufige Membran-Saugpumpe in einer schematischen Draufsicht,
- Fig.5b: eine Membran-Saugpumpe in einer schematischen Darstellung ihrer Pumpräume mit einer mit Fig.3b vergleichbaren Anordnung der Saug- und Druckventile sowie der saug- und druckseitigen Öffnungen der Verbindungsleitungen,
- Fig.5c: eine Membran-Saugpumpe in einer schematischen Darstellung ihrer Pumpräume, wobei die Anordnung der Saug- und der Druckventile sowie der saug- und druckseitigen Öffnungen der Verbindungsleitungen der in Fig.1b gezeigten Anordnung entspricht,
- Fig.5d: eine Membran-Saugpumpe in einer schematischen Darstellung ihrer Pumpräume, wobei die Anordnung der Saug- und Druckventile sowie der saug- und druckseitigen Öffnungen der Verbindungsleitungen der in Fig.2b gezeigten Anordnung entspricht,
- Fig.5e: eine mehrstufige Membran-Saugpumpe in einer Seitenansicht mit Blick auf den Antriebsmotor,
- Fig.6: eine zum Ausblasen des in den nachfolgenden Pumpräumen eventuell auftretenden Kondensats besonders vorteilhafte Anordnung der zwischen den Pumpstufen vorgesehenen Verbindungsleitungen einer in stehender Boxerform ausgebildeten Membran-Saugpumpe in einer schematischen Draufsicht (Fig.6a) sowie in einer schematischen Darstellung ihrer Pumpräume (Fig.6b), wobei die Anordnung der Druck- und Saugventile sowie der saug- und druckseitigen Öffnungen der Verbindungsleitungen der in den Figuren 3b und 5b gezeigten Anordnung entspricht,
- Fig.7: eine zum Ausblasen des in den nachfolgenden Pumpräumen eventuell auftretenden Kondensats besonders vorteilhafte Anordnung der zwischen den Pumpstufen vorgesehenen Verbindungsleitungen einer in stehender Boxerform ausgebildeten Membran-Saugpumpe in einer schematischen Draufsicht sowie in einer schematischen Darstellung ihrer Pumpräume, wobei die Anordnung der Saug- und Druckventile sowie der saug- und druckseitigen Öffnungen der Verbindungsleitungen der in den Figuren 1b und 5c gezeigten Anordnung im wesentlichen entspricht,
- Fig.8: eine zum Ausblasen des in den nachfolgenden Pumpräumen eventuell auftretenden Kondensats besonders vorteilhafte Anordnung der zwischen den Pumpstufen vorgesehenen Verbindungsleitungen einer in stehender Boxerform ausgebildeten Membran-Saugpumpe in einer schematischen Draufsicht (Fig.8a) und in einer schematischen Darstellung ihrer Pumpräume (Fig.5b), wobei die Anordnung der Saug- und Druckventile und der saug- und druckseitigen Öffnungen der Verbindungsleitungen der in den Figuren 2b und 5d gezeigten Anordnung entspricht,
- Fig.9: eine zum Ausblasen des in den nachfolgenden Pumpräumen eventuell auftretenden Kondensats besonders vorteilhafte Anordnung der zwischen den Pumpstufen vorgesehenen Verbindungsleitungen einer in liegender Boxerform ausgebildeten Membran-Saugpumpe in einer schematischen Seitenansicht (Fig.9a) sowie in einer um 90° gedrehten schematischen Seitenansicht (Fig.9b),
- Fig.10: eine mit Fig.9a und 9b vergleichbare Membran-Saugpumpe in einer schematischen Seitenansicht (Fig.10a) und in einer um 90° gedrehten Seitenansicht (Fig.10b), wobei die Pumpstufen dieser Membran-Saugpumpe über abweichend angeordnete Verbindungsleitungen miteinander verbunden sind, und
- Fig.11: einen schematischen Vergleich des lichten Querschnitts der zwischen den Pumpstufen vorgesehenen Verbindungsleitungen einerseits und der zum Saugventil oder zum Druckventil führenden Ein- bzw. Auslasskanäle andererseits.

In den Figuren 1 bis 3 und 5 bis 10 sind verschiedene Ausführungen einer mehrstufigen Membran-Saugpumpe 10,100 dargestellt. Die hier dargestellten Pumpenausführungen 10,100 weisen jeweils vier Pumpräume 1,2,3 und 4 auf, die paarweise in einer Boxerform angeordnet sind. Jeder Pumpraum 1,2,3,4 dieser Pumpenausführungen weist jeweils einen, ein Einlassventil aufweisenden Fluideinlass 6 und einen, ein Auslassventil aufweisenden Fluidauslass 7 auf. Dabei sind die Fluideinlässe 6 der Pumpräume 1,2,3,4 über eine gemeinsame Saugleitung verbunden.

Darüber hinaus sind die stufenweise einander nachfolgenden Pumpräume 2,3,4 jeweils über eine Verbindungsleitung 8,9,11 derart miteinander verbunden, dass die hier dargestellten Pumpenausführungen 10,100 bei Erreichen oder Überschreiten eines Differenzdruckes in der Saugleitung von einem parallel arbeitenden Betrieb ihrer Pumpräume 1,2,3,4 in einen zumindest auch seriell arbeitenden Betrieb dieser Pumpräume 1,2,3,4 übergeht. Dabei sind im Einström- und im Ausströmbereich der Verbindungsleitungen 8,9,11 jeweils wenigstens ein zur nachfolgenden Pumpstufe öffnendes Rückschlagventil zwischengeschaltet. Die Rückschlagventile und die in jedem Pumpraum vorgesehenen Druck- und Saugventile werden von den Druckdifferenzen des zu fördernden Mediums gesteuert.

Wie in Fig.11 angedeutet ist, sind die im Einström- und im Ausströmbereich der Verbindungsleitungen 8,9,11 vorgesehenen Rückschlagventile im Vergleich zu den Einlass- und Auslassventilen der Pumpräume 1,2,3,4 kleiner ausgebildet, wobei diesen Rückschlagventilen jeweils ein zum benachbarten Pumpraum hin offener Leitungsabschnitt der Verbindungsleitung mit einem im Vergleich zu den Einlass- und Auslassventilen kleineren lichten Leitungsquerschnitt zugeordnet ist. Die hier dargestellten Membranpumpen weisen in ihren, die Pumpräume 1,2,3,4 miteinander verbindenden Verbindungsleitungen 8,9,11 sowohl einström- als auch ausströmseitig Rückschlagventile auf, die im Vergleich zu den Einlass- und Auslassventilen dieser Pumpräume 1,2,3,4 wesentlich kleiner dimensioniert sind. Da der bewegliche Ventilkörper dieser Rückschlagventile somit auch geringere bewegliche Massen aufweisen und dementsprechend schneller reagieren kann, wird eine Annäherung an den optimalen Umschaltpunkt zwischen paralleler und serieller Betriebsweise wesentlich begünstigt. Da die Verbindungsleitungen 8,9,11 erst im Bereich des optimalen Umschaltpunktes wirksam werden, und da die Verbindungsleitungen 8,9,11 in dieser Pumpphase nur vergleichsweise geringe Fördermengen zu bewältigen haben, kann der lichte Querschnitt der Verbindungsleitungen 8,9,11 im Vergleich zur Saug- und zur Druckleitung vergleichsweise klein ausgeführt werden. Das gestattet auch, die in der zumindest einen Verbindungsleitung 8,9,11 vorgesehenen Rückschlagventile mit einem im Vergleich zu den Saug- und Druckventilen sehr geringen Durchflussquerschnitt und entsprechend geringem Durchmesser auszuführen. Somit können die Rückschlagventile aufgrund der geringen Masse ihres beweglichen Ventil- oder Sperrkörpers beim Schließen der Saug- und Druckventile schnell reagieren und verhindern dadurch, dass die hier dargestellten Pumpenausführungen in einem Übergangsbereich der Druckdifferenzen nicht oder nur ungenügend fördern. Da den Rückschlagventilen jeweils ein zum benachbarten Pumpraum führender Leitungsabschnitt zugeordnet ist, der im Vergleich zu den Einlass- und Auslassventilen einen wesentlich kleineren lichten Leitungsquerschnitt hat, kann der zwischen einem Rückschlagventil einerseits und dem benachbarten Pumpraum andererseits verbleibende schädliche Raum derart gering gehalten werden, dass auch die Erzeugung eines sehr niedrigen Endvakuums möglich ist. Die hier dargestellten Pumpenausführungen erlauben daher mit vergleichsweise einfachen technischen Mitteln die Erzeugung eines möglichst geringen Endvakuums in möglichst kurzer Zeit.

In den Figuren 3a bis 3c und in Fig.5b sind Pumpenausführungen dargestellt, die hinsichtlich der Anordnung der zu den Verbindungsleitungen führenden Öffnungen im Pumpraum im Wesentlichen dem bisher bekannten Stand der Technik entsprechen. Wie aus den Figuren 3b und 5b deutlich wird, sind im bisher bekannten Stand der Technik die druck- und die saugseitigen Öffnungen der Verbindungsleitungen etwa mittig zwischen den Druck- und den Saugventilen der Pumpräume in einer achsparallel zur Pleueldrehachse angeordneten Linie vorgesehen. Da in jedem Pumpraum 1,2,3,4 die an der Pumpraumwand abwälzende Arbeitsmembrane die Öffnungen 12,13 der Verbindungsleitungen 8,9,11 erst etwa in deren Totpunkt erreicht, können über diese Öffnungen 12,13 der Verbindungsleitungen Verlustströme entweichen, welche die Leistungsfähigkeit dieser Pumpenausführungen ungünstig beeinflussen.

Wie aus dem in Fig.4 mit "0°" gekennzeichneten Kurvenverlauf des Ansaugdrucks und des Saugvermögens deutlich wird, weisen die in den Figuren 3a bis 3c und 5b gezeigten Pumpenausführungen einen vergleichsweise niedrigen Ansaugdruck und gleichzeitig auch ein vergleichsweise geringes Saugvermögen auf.

In Fig. 3c ist angedeutet, dass die druck- und saugseitigen Öffnungen der zumindest einen Verbindungsleitung auf einer quer zur Pleuelschwenkebene orientierten Mittellinie L angeordnet sind. Vergleicht man die Fig.1c mit der Fig.3c, so wird deutlich, dass die Anordnung der saugseitigen Öffnung der zumindest einen Verbindungsleitung zur Verbesserung des Ansaugdruckes aus der im oberen Totpunkt quer zur Pleuelschwenkebene orientierten Mittellinie L heraus beispielsweise um etwa -45° in Richtung zu dem Bereich des Pumpraumes gedreht werden kann, in dem die diesem Pumpraum zugeordnete Membran während eines Pumpzyklus zuerst abwälzt. Dieser Bereich ist in Fig.3c mit "B" und "C" gekennzeichnet. Demgegenüber wird aus einem Vergleich der Figuren 2c und 3c deutlich, dass zur Verbesserung des Saugvermögens die Anordnung der druckseitigen Öffnung der zumindest einen Verbindungsleitung aus der im oberen Totpunkt quer zur Pleuelschwenkebene orientierten Mittellinie L heraus vorzugsweise um etwa +45° in Richtung zu dem Bereich des Pumpraumes verdreht werden kann, in dem die diesem Pumpraum zugeordneten Membrane während eines Pumpzyklus zuerst abwälzt. Dabei lassen sich die angestrebten Vorteile bereits erreichen, wenn wenigstens im Pumpraum der in Förderrichtung zweiten Pumpstufe zur Verbesserung des Ansaugdruckes die saugseitige Öffnung der zumindest einen Verbindungsleitung verdreht wird beziehungsweise wenn zur Verbesserung des Saugvermögens wenigstens im Pumpraum der in Förderrichtung ersten Pumpstufe die druckseitige Öffnung verdreht wird.

Demgegenüber zeichnen sich die in den Figuren 1,2,5c,5d,7,8,9 und 10 dargestellten Pumpenausführungen 10 durch hinsichtlich ihres Ansaugdruckes oder ihres Saugvermögens optimierte Pumpencharakteristika aus.

So ist zur Verbesserung des Ansaugdrucks bei den in den Figuren 1,5c,7,9 und 10 gezeigten Pumpenausführungen die saugseitige Öffnung 12 der zumindest einen Verbindungsleitung 8,9,11 in dem Bereich des Pumpraumes angeordnet oder diesem Bereich angenähert, an dem die diesem Pumpraum zugeordnete Membrane während eines Pumpzyklus zuerst abwälzt. Die saugseitige Öffnung 12 ist also aus der Pumpenlängsmittelebene heraus vorzugsweise etwa um 45° in Richtung zu dem Bereich des Pumpenraumes 2,3,4 versetzt und somit in der Hemisphere des Pumpraumes 2,3,4 angeordnet, in den die diesen Pumpraum zugewandte Membrane während eines Pumpzyklusses zuerst abwälzt.

Die Umschaltung vom parallelen zum seriellen Pumpbetrieb der hier dargestellten mehrstufigen Membran-Pumpen kommt nämlich zustande, wenn der Ansaugdruck in der folgenden Stufe niedriger ist als der Ausschiebedruck in der vorherigen Stufe. Damit dieser Effekt auftreten kann, müssen die Kurbelwinkel des dem Pleuel zugeordneten Kurbeltriebes von Kopf zu Kopf vorzugsweise um 180° versetzt angeordnet sein. Je näher nun die kleine saugseitige Öffnung 12 einer Verbindungsleitung 8,9 oder 11 in der Pleuelschwingebene liegt, und zwar auf der Seite des Dichtungsraumes, auf der das Pleuel beim Aufwärtshub durch die Kippbewegung des Pleuels in Drehrichtung ausgelenkt wird und durch die Nähe zur Pleuelschwingebene, um so niedriger ergibt sich der Ansaugdruck. Der niedrigste Ansaugdruck in der nächsten Stufe ergibt sich, wenn die kleine saugseitige Öffnung 12 zumindest einer Verbindungsleitung 8,9,11 genau in der Pleuelschwingebene liegt. Jede Lage zwischen dem Nullpunkt und der Pleuelschwingebene ergibt ihren eigenen Ansaugdruck. Auf diese Weise kann man den Übergang der Saugkurve der parallel geschalteten Pumpe zur Saugkurve der in Serie geschalteten Pumpe beeinflussen. Dabei ist eine Beeinflussung schon möglich, wenn auch nur in einer der Pumpstufen 2,3,4 die Anordnung der saugseitigen Öffnung 12 in die erwähnte Richtung verändert wird. Der Prozess beginnt bei der ersten Pumpstufe 1 und setzt, sich nach und nach über die weiteren Köpfe und Pumpstufen 2,3,4 fort. Durch gegebenenfalls auch unterschiedliche Schwenkwinkel in der Anordnung der saugseitigen Öffnung 12 der die Pumpstufen 2,3,4 miteinander verbindenden Verbindungsleitungen 8,9,11 in Richtung der Pleuelschwingebene kann der Übergangsbereich im Kurvenverlauf von Ansaugdruck und Saugvermögen beeinflusst werden.

Bei den in den Figuren 2,5d und 8 gezeigten Pumpenausführungen soll stattdessen das Saugvermögen verbessert werden. Dazu ist in wenigstens einer Pumpstufe 1,2,3,4 die druckseitige Öffnung 10 der zumindest einen Verbindungsleitung 8,9,11 in dem Bereich des Pumpraumes 1,2,3,4 angeordnet oder diesem Bereich angenähert, an der die diesem Pumpraum 1,2,3,4 zugeordneten Membrane während eines Pumpzyklusses zuerst abwälzt. Die druckseitige Öffnung 13 ist also aus der Pumpenlängsmittelebene heraus vorzugsweise etwa um 45° in Richtung zu dem Bereich des Pumpraumes versetzt und somit in der Hemisphere des Pumpraumes angeordnet, in dem die diesen Pumpraum zugeordnete Membrane während eines Pumpzyklusses zuerst abwälzt.

In Fig.4 ist auch der Kurvenverlauf von Ansaugdruck und Saugvermögen bei den in den Figuren 1,5c,7,9 und 10 gezeigten Pumpenausführungen einerseits und bei den in den Figuren 2,5d und 8 dargestellten Pumpenausführungen andererseits abgebildet. Während sich der mit "-45°/+45°" gekennzeichnete Kurvenverlauf der in den Figuren 1,5c,7,9 und 10 gezeigten Pumpenausführungen durch einen verbesserten, nämlich zusätzlich reduzierten Ansaugdruck auszeichnet, weist der mit "+45°/-45°" markierte Kurvenverlauf der in den Figuren 2,5d und 8 gezeigten Pumpenausführungen ein verbessertes Saugvermögen auf.

Wie aus einem Vergleich der Figuren 1,2,3,5c,5d,7,8,9 und 10 deutlich wird, sind die druck- bzw. die saugseitigen Öffnungen 12,13 der zumindest einen Verbindungsleitung 8,9,11 und das im Fluideinlass 6 vorgesehene Saugventil etwa auf einer quer zur Pleuelschwingebene verlaufenden Linie angeordnet.

Die hier dargestellten Membran-Saugpumpen 10,100 können als Vakuum-Pumpen häufig auch zum Abpumpen feuchter Dämpfe eingesetzt werden. Bei ungünstigen Druck- und Temperaturverhältnissen kann es jedoch dabei zu einer Kondensatbildung in der letzten und in den vorangegangenen Stufen 2,3,4 kommen. Im parallelen Betrieb der Membran-Saugpumpen 10,100 ist der maximale Enddruck regelmäßig höher als der Verdampfungsdruck des Kondensats. Das Kondensat hat deshalb noch keinen Einfluss auf den Evakuierungsvorgang. Im Serienbetrieb solcher Membran-Saugpumpen unterschreitet der Enddruck der Pumpe allerdings oft den Verdampfungspunkt des Kondensats, so dass aufgrund der Rückexpansion des Kondensats der Enddruck nicht erreicht werden kann.

Bei den in den Figuren 6 bis 10 gezeigten Pumpenausführungen ist zumindest eine Verbindungsleitung 8,9,10 insbesondere zwischen nachfolgenden Pumpräumen 2,3,4 mit einem fallenden Leitungsverlauf ausgestaltet, wozu der zuströmseitige Leitungsabschnitt im Vergleich zum abströmseitigen Leitungsabschnitt der Verbindungsleitungen 8,9,11 höher angeordnet ist. Mit dieser fallenden Anordnung der zumindest einen, insbesondere zwischen nachfolgenden Pumpräumen 2,3,4 vorgesehenen Verbindungsleitung 8,9,11 wird ein Ausblasen des in den nachfolgenden Pumpräumen eventuell auftretenden Kondensats erleichtert und die Pumpencharakteristik der hier dargestellten Membran-Saugpumpen im Hinblick auf ihr Saugvermögen noch zusätzlich begünstigt. Dabei tritt das Kondensat regelmäßig in der Nähe des Atmosphärendruckes und somit meist in den letzten drei Stufen der in Serie geschalteten Pumpräume der mehrstufigen Membran-Saugpumpen auf. Die hier dargestellten Membran-Saugpumpen zeichnen sich durch einen kontinuierlichen Evakuierungsprozess aus, obwohl ständig etwaiges Kondensat durch das Arbeitsgas selbst ausgeblasen wird. Wie aus einem Vergleich der Figuren 9 und 10 deutlich wird, müssen die in den auf beiden Seiten des Pumpgehäuses angebrachten Köpfen befindlichen saugseitigen Öffnungen 12 der Verbindungsleitungen 8, 9, 11 in Richtung der Pleuelschwingebene und auf der Seite des Kopfes, bei der das Pleuel bei Aufwärtshub durch die Kippbewegung in Drehrichtung ausgelenkt wird, angeordnet sein, wenn man eine Optimierung der Saugkurve hinsichtlich des Ansaugdruckes durch eine Veränderung der Umschaltdrücke mittels einer versetzten Anordnung der im Pumpraum 1,2,3,4 vorgesehenen Öffnungen der Verbindungsleitungen 8, 9, 11 anstrebt. Dadurch kommt in der zweiten Pumpstufe 2 die saugseitige Öffnung 12 über der Achse zu liegen, während die druckseitige Öffnung in der dritten Pumpstufe 3 unter die Achse gelegt werden kann, so dass bei liegender Lage einer solchen Boxerpumpe eine fallende verbindungsleitung geschaffen wird.

Wird die oben beschriebene Boxerpumpe demgegenüber - wie in den Figuren 6 bis 8 gezeigt - in stehender Lage betrieben, ist die Verbindungsleitung 8 zwischen der zweiten und der dritten Pumpstufe 2,3 horizontal angeordnet, während die Verbindungsleitung 9 zwischen der dritten und der vierten Pumpstufe 3,4 fallend angeordnet ist. Dabei wird eine Ausführungsform bevorzugt, bei der die saugseitige Öffnung 12 der in der zweiten Pumpstufe 2 vorgesehenen Verbindungsleitung oberhalb der Kurbelachse und/oder die druckseitige Öffnung der in der dritten Pumpstufe 3 vorgesehene Verbindungsleitung unterhalb der Kurbelachse (Fig. 7b,8b) angeordnet ist.

In Figur 11 ist schematisch veranschaulicht, dass der Querschnitt d der Verbindungsleitungen 8, 9, 11 zwischen den vergleichsweise klein ausgestalteten Rückschlagventilen so ausgelegt werden sollte, dass die darin auftretende Gasgeschwindigkeit zum Ausblasen des Kondensats ausreicht. Die Verbindungsleitungen der hier dargestellten Pumpenausführungen weisen daher einen Leitungsdurchmesser d auf, der gleich oder kleiner der Hälfte des lichten Leitungsquerschnitts D der zu den Druck-oder Saugventilen führenden Druck- oder Saugleitungen ist. Damit wird bei fallender oder horizontaler Anordnung der Verbindungsleitungen 8, 9, 11 die niedrigste wirksame Gasgeschwindigkeit erreicht.

## Patentansprüche

1. Mehrstufige Membran-Saugpumpe (10) mit mindestens zwei Pumpräumen (1,2,3,4), die jeweils eine durch einen Pleuel eines Kurbeltriebs angetriebene, an einer Pumpraumwand abwälzende Membrane aufweisen, und die jeweils einen, wenigstens ein Einlassventil aufweisenden Fluideinlass (6) und einen, zumindest ein Auslassventil aufweisenden Fluidauslass (7) haben, sowie mit einer die Fluideinlässe (6) der Pumpräume (1,2,3,4) verbindenden Saugleitung, wobei einander nachfolgende Pumpräume (1,2,3,4) jeweils über mindestens eine Verbindungsleitung (8,9,11) derart miteinander verbunden sind, dass die Membranpumpe (10) bei Erreichen/ Überschreiten eines Differenzdruckes in der Saugleitung von einem parallel arbeitenden Betrieb ihrer Pumpräume (1,2,3,4) in einen zumindest auch seriell arbeitenden Betrieb dieser Pumpräume übergeht, und wobei im Einström- und im Ausströmbereich der mindestens einen Verbindungsleitung (8,9,11) jeweils wenigstens ein zur nachfolgenden Pumpstufe öffnendes Rückschlagventil zwischengeschaltet ist, **dadurch gekennzeichnet, dass** wenigstens in einem Pumpraum (1,2,3,4) entweder zur Verbesserung des Ansaugdruckes die saugseitige Öffnung (12) der zumindest einen Verbindungsleitung (8,9,11) oder zur Verbesserung des Saugvermögens die druckseitige Öffnung (13) der zumindest einen Verbindungsleitung (8,9,11) aus der Pumpenlängsmittelebene heraus versetzt in der Hemisphere des Pumpraumes (1,2,3,4) angeordnet ist, an dem die diesem Pumpraum zugeordnete Membrane während eines Pumpzyklus zuerst abwälzt.

2. Membran-Saugpumpe nach Anspruch 1, **dadurch gekennzeichnet, dass** jedem Pumpraum (1,2,3,4) der Membran-Pumpe (10) ein in einer Pleuelschwingebene verschwenkbarer Pleuel zugeordnet ist und dass zumindest in einem Pumpraum (1,2,3,4) die saugseitige oder die druckseitige Öffnung (12,13) zumindest einer Verbindungsleitung (8,9,11) in der Pleuelschwingebene vorgesehen ist.

3. Membran-Saugpumpe nach Anspruch 1 oder 2, **dadurch gekennzeichnet, dass** die saugseitige oder die druckseitige Öffnung (12,13) der zumindest einen Verbindungsleitung (8,9,11) in dem an die Einspannzone der Membrane angrenzenden Randbereich des Pumpraumes (1,2,3,4) angeordnet ist.

4. Membran-Saugpumpe nach einem der Ansprüche 1 bis 3, **dadurch gekennzeichnet, dass** zumindest in einem Pumpraum (1,2,3,4) die saugseitige oder die druckseitige Öffnung (12,13) der zumindest einen Verbindungsleitung (8,9,11) und das Saugventil etwa auf einer quer zur Pleuelschwingebene verlaufenden Linie angeordnet sind.

5. Membran-Saugpumpe nach einem der Ansprüche 1 bis 4, **dadurch gekennzeichnet, dass** wenigstens im Pumpraum (2) der in Förderrichtung zweiten Pumpstufe zur Verbesserung des Ansaugdruckes die saugseitige Öffnung (12) der zumindest einen Verbindungsleitung in dem Bereich des Pumpraumes (2) angeordnet oder diesem Bereich angenähert ist, an dem die diesem Pumpraum zugeordnete Membrane während eines Pumpzyklus zuerst abwälzt.

6. Membran-Saugpumpe nach einem der Ansprüche 1 bis 4, **dadurch gekennzeichnet, dass** wenigstens im Pumpraum (1) der in Förderrichtung ersten Pumpstufe zur Verbesserung des Saugvermögens die druckseitige Öffnung (13) der zumindest einen Verbindungsleitung im Bereich des Pumpraumes (1) angeordnet oder diesem Bereich angenähert ist, an dem die diesem Pumpraum zugeordnete Membrane während eines Pumpzyklus zuerst abwälzt.

7. Membran-Saugpumpe nach einem der Ansprüche 1 bis 6, **dadurch gekennzeichnet, dass** zumindest eine Verbindungsleitung (8,9,11) insbesondere zwischen nachfolgenden Pumpräumen (1,2,3,4) einen fallenden Leitungsverlauf hat und dass dazu der zuströmseitige Leitungsabschnitt im Vergleich zum abströmseitigen Leitungsabschnitt dieser zumindest einen Verbindungsleitung (8,9,11) höher angeordnet ist.

8. Membran-Saugpumpe nach einem der Ansprüche 1 bis 7, **dadurch gekennzeichnet, dass** die Pumpstufen (1,2,3,4) der mehrstufigen Membran-Pumpe (10,100) paarweise in einer Boxerform angeordnet sind.

9. Membran-Saugpumpe nach einem der Ansprüche 1 bis 8, **dadurch gekennzeichnet, dass** die saugseitige Öffnung (12) der in der zweiten Pumpstufe (2) vorgesehenen Verbindungsleitung (9) oberhalb der Kurbelachse und/oder die druckseitige Öffnung (13) der in der dritten Pumpstufe (3) vorgesehenen Verbindungsleitung unterhalb der Kurbelachse angeordnet ist.

10. Membran-Saugpumpe nach einem der Ansprüche 1 bis 9, **dadurch gekennzeichnet, dass** die Verbindungsleitungen (8,9,11) einen Leitungsdurchmesser haben, der gleich oder kleiner der Hälfte des lichten Leitungsquerschnitts der zu den Druck- oder Saugventilen führenden Druck- oder Saugleitungen ist.

11. Membran-Saugpumpe nach einem der Ansprüche 1 bis 10, **dadurch gekennzeichnet, dass** die Membran-Saugpumpe (10,100) vier Pumpräume (1,2,3,4) hat.

12. Membran-Saugpumpe nach einem der Ansprüche 1 bis 11, **dadurch gekennzeichnet, dass** im ersten und im letzten Pumpraum (1,4) der einander nachfolgenden Pumpräume (1,2,3,4) zumindest eine saug- oder druckseitige Öffnung einer Verbindungsleitung und in den dazwischen angeordneten Pumpräumen (2,3) wenigstens eine saug- und mindestens eine druckseitige Öffnung der Verbindungsleitungen vorgesehen sind.

## Claims

1. Multi-stage diaphragm suction pump (10), comprising at least two pump chambers (1, 2, 3, 4), each having a diaphragm which is driven by a connecting rod of a crank mechanism and rolls on a pump chamber wall, and each having a fluid inlet (6) having at least one inlet valve, and a fluid outlet (7) having at least one outlet valve, and comprising a suction line, which connects the fluid inlets (6) of the pump chambers (1, 2, 3, 4), wherein successive pump chambers (1, 2, 3, 4) are each connected to one another by means of at least one connection line (8, 9, 11) in such a way that, when a differential pressure in the suction line is reached/exceeded, the diaphragm pump (10) changes from parallel operation of the pump chambers (1, 2, 3, 4) thereof to an operating mode of said pump chambers that is at least also serial, and wherein at least one check valve, which opens to the downstream pump stage, is interposed in each of the inflow and outflow regions of the at least one connection line (8, 9, 11), **characterized in that**, either, in order to improve the intake pressure, the suction-side opening (12) of the at least one connection line (8, 9, 11) or, in order to improve the suction capacity, the pressure-side opening (13) of the at least one connection line (8, 9, 11) at least in one pump chamber (1, 2, 3, 4) is arranged offset out of the pump longitudinal centre plane in the hemisphere of the pump chamber (1, 2, 3, 4) on which the diaphragm associated with said pump chamber rolls first during a pump cycle.

2. Diaphragm suction pump according to Claim 1, **characterized in that** a connecting rod that can be pivoted in a connecting rod oscillation plane is assigned to each pump chamber (1, 2, 3, 4) of the diaphragm pump (10), and **in that**, at least in one pump chamber (1, 2, 3, 4), the suction-side or the pressure-side opening (12, 13) of at least one connection line (8, 9, 11) is provided in the connecting rod oscillation plane.

3. Diaphragm suction pump according to Claim 1 or 2, **characterized in that** the suction-side or the pressure-side opening (12, 13) of the at least one connection line (8, 9, 11) is arranged in the edge region of the pump chamber (1, 2, 3, 4), which adjoins the clamping zone of the diaphragm.

4. Diaphragm suction pump according to one of Claims 1 to 3, **characterized in that**, at least in one pump chamber (1, 2, 3, 4), the suction-side or the pressure-side opening (12, 13) of the at least one connection line (8, 9, 11) and the suction valve are arranged approximately on a line extending transversely to the connecting rod oscillation plane.

5. Diaphragm suction pump according to one of Claims 1 to 4, **characterized in that**, in order to improve the intake pressure, the suction-side opening (12) of the at least one connection line at least in the pump chamber (2) of the second pump stage in the delivery direction is arranged in the region of the pump chamber (2), or in the vicinity of the region of the pump chamber (2), on which the diaphragm associated with said pump chamber rolls first during a pump cycle.

6. Diaphragm suction pump according to one of Claims 1 to 4, **characterized in that**, in order to improve the suction capacity, the pressure-side opening (13) of the at least one connection line at least in the pump chamber (1) of the first pump stage in the delivery direction is arranged in the region of the pump chamber (1), or in the vicinity of the region of the pump chamber (1), on which the diaphragm associated with said pump chamber rolls first during a pump cycle.

7. Diaphragm suction pump according to one of Claims 1 to 6, **characterized in that** at least one connection line (8, 9, 11), in particular between successive pump chambers (1, 2, 3, 4), has a descending line progression and **in that**, for this purpose, the inflow-side line segment of said at least one connection line (8, 9, 11) is arranged at a higher level in comparison with the outflow-side line segment.

8. Diaphragm suction pump according to one of Claims 1 to 7, **characterized in that** the pump stages (1, 2, 3, 4) of the multi-stage diaphragm pump (10, 100) are arranged in pairs in an opposed configuration.

9. Diaphragm suction pump according to one of Claims 1 to 8, **characterized in that** the suction-side opening (12) of the connection line (9) provided in the second pump stage (2) is arranged above the crank axis and/or the pressure-side opening (13) of the connection line provided in the third pump stage (3) is arranged below the crank axis.

10. Diaphragm suction pump according to one of Claims 1 to 9, **characterized in that** the connection lines (8, 9, 11) have a line diameter which is equal to or less than half the clear line cross section of the pressure or suction lines leading to the pressure or suction valves.

11. Diaphragm suction pump according to one of Claims 1 to 10, **characterized in that** the diaphragm suction pump (10, 100) has four pump chambers (1, 2, 3, 4).

12. Diaphragm suction pump according to one of Claims 1 to 11, **characterized in that** at least one suction- or pressure-side opening of a connection line is provided in the first and in the last pump chamber (1, 4) of the successive pump chambers (1, 2, 3, 4), and at least one suction- and at least one pressure-side opening of the connection lines are provided in the pump chambers (2, 3) arranged therebetween.

## Revendications

1. Pompe d'aspiration à membrane (10) à plusieurs étages, , avec au moins deux chambres de pompe (1, 2, 3, 4) qui présentent chacune une membrane entraînée par une bielle d'un mécanisme à bielle et manivelle et roulant sur une paroi de chambre de pompe, et qui possèdent chacune une admission de fluide (6) présentant au moins une soupape d'admission et une évacuation de fluide (7) présentant au moins une soupape d'évacuation, et avec une conduite d'aspiration reliant les admissions de fluide (6) des chambres de pompe (1, 2, 3, 4), sachant que des chambres de pompe successives (1, 2, 3, 4) sont respectivement reliées entre elles par l'intermédiaire d'au moins une conduite de liaison (8, 9, 11) de telle sorte que la pompe à membrane (10), à l'atteinte/au dépassement d'une pression différentielle dans la conduite d'aspiration, passe d'un fonctionnement en parallèle de ses chambres de pompe (1, 2, 3, 4) à un fonctionnement au moins également en série de ces chambres de pompe, et sachant qu'est respectivement intercalé, dans la région de flux entrant et dans la région de flux sortant de la conduite de liaison au moins unique (8, 9, 11), au moins un clapet anti-retour s'ouvrant vers l'étage de pompe suivant, **caractérisé en ce que**, au moins dans une chambre de pompe (1, 2, 3, 4), soit l'ouverture côté aspiration (12) de la conduite de liaison au moins unique (8, 9, 11) afin d'améliorer la pression d'aspiration, soit l'ouverture côté refoulement (13) de la conduite de liaison au moins unique (8, 9, 11) afin d'améliorer la capacité d'aspiration, est disposée en étant décalée hors du plan médian longitudinal de la pompe dans l'hémisphère de la chambre de pompe (1, 2, 3, 4) contre lequel la membrane associée à cette chambre de pompe vient d'abord rouler pendant un cycle de la pompe.

2. Pompe d'aspiration à membrane selon la revendication 1, **caractérisée en ce qu'**une bielle pouvant pivoter dans un plan d'oscillation de bielle est associée à chaque chambre de pompe (1, 2, 3, 4) de la pompe à membrane (10), et **en ce que**, au moins dans une chambre de pompe (1, 2, 3, 4), l'ouverture côté aspiration ou l'ouverture côté refoulement (12, 13) d'au moins une conduite de liaison (8, 9, 11) est prévue dans le plan d'oscillation de bielle.

3. Pompe d'aspiration à membrane selon la revendication 1 ou 2, **caractérisée en ce que** l'ouverture côté aspiration ou l'ouverture côté refoulement (12, 13) de la conduite de liaison au moins unique (8, 9, 11) est disposée dans la région de bord de la chambre de pompe (1, 2, 3, 4) qui est limitrophe de la zone de serrage de la membrane.

4. Pompe d'aspiration à membrane selon l'une des revendications 1 à 3, **caractérisée en ce que**, au moins dans une chambre de pompe (1, 2, 3, 4), l'ouverture côté aspiration ou l'ouverture côté refoulement (12, 13) de la conduite de liaison au moins unique (8, 9, 11) et la soupape d'aspiration sont disposées approximativement sur une ligne s'étendant transversalement au plan d'oscillation de bielle.

5. Pompe d'aspiration à membrane selon l'une des revendications 1 à 4, **caractérisée en ce que**, au moins dans la chambre de pompe (2) du deuxième étage de pompe dans le sens du débit, afin d'améliorer la pression d'aspiration, l'ouverture côté aspiration (12) de la conduite de liaison au moins unique est disposée dans la région de la chambre de pompe (2) contre laquelle la membrane associée à cette chambre de pompe vient d'abord rouler pendant un cycle de la pompe, ou est proche de cette région.

6. Pompe d'aspiration à membrane selon l'une des revendications 1 à 4, **caractérisée en ce que**, au moins dans la chambre de pompe (1) du premier étage de pompe dans le sens du débit, afin d'améliorer la capacité d'aspiration, l'ouverture côté refoulement (13) de la conduite de liaison au moins unique est disposée dans la région de la chambre de pompe (1) contre laquelle la membrane associée à cette chambre de pompe vient d'abord rouler pendant un cycle de la pompe, ou est proche de cette région.

7. Pompe d'aspiration à membrane selon l'une des revendications 1 à 6, **caractérisée en ce qu'**au moins une conduite de liaison (8, 9, 11), en particulier entre des chambres de pompe successives (1, 2, 3, 4), possède une allure de conduite descendante, et **en ce que**, à cet effet, le tronçon de conduite côté flux entrant est disposé plus haut que le tronçon de conduite coté flux sortant de cette conduite de liaison au moins unique (8, 9,11).

8. Pompe d'aspiration à membrane selon l'une des revendications 1 à 7, **caractérisée en ce que** les étages de pompe (1, 2, 3, 4) de la pompe d'aspiration à membrane (10, 100) à plusieurs étages sont disposés par paires en opposition.

9. Pompe d'aspiration à membrane selon l'une des revendications 1 à 8, **caractérisée en ce que** l'ouverture côté aspiration (12) de la conduite de liaison (9) prévue dans le deuxième étage de pompe (2) est disposée au-dessus de l'axe de la manivelle, et/ou l'ouverture côté refoulement (13) de la conduite de liaison prévue dans le troisième étage de pompe (3) est disposée en dessous de l'axe de la manivelle.

10. Pompe d'aspiration à membrane selon l'une des revendications 1 à 9, **caractérisée en ce que** les conduites de liaison (8, 9, 11) ont un diamètre de conduite qui est inférieur ou égal à la moitié de la section de passage des conduites de refoulement ou d'aspiration menant aux soupapes de refoulement ou d'aspiration.

11. Pompe d'aspiration à membrane selon l'une des revendications 1 à 10, **caractérisée en ce que** la pompe d'aspiration à membrane (10, 100) possède quatre chambres de pompe (1, 2, 3, 4).

12. Pompe d'aspiration à membrane selon l'une des revendications 1 à 11, **caractérisée en ce que**, dans la première et dans la dernière chambres de pompe (1, 4) des chambres de pompe successives (1, 2, 3, 4), il est prévu au moins une ouverture côté aspiration ou côté refoulement d'une conduite de liaison, et dans les chambres de pompe intermédiaires (2, 3), il est prévu au moins une ouverture côté aspiration et au moins une ouverture côté refoulement des conduites de liaison.
